# EUROPÄISCHE PATENTSCHRIFT

(11) **EP 0 531 668 B1**
(45) Veröffentlichungstag und Bekanntmachung des Hinweises auf die Patenterteilung: **16.09.1998**
(21) Anmeldenummer: 92112211.5
(22) Anmeldetag: 17.07.1992
(51) Int. Cl.: B41F 13/00

(54) **Antrieb für eine Rollen-Rotationsdruckmaschine**
Driving device for a rotary web printing machine
Dispositif d'entraînement pour machine à imprimer rotative à bobines

(30) Priorität: 17.08.1991 DE 4127321
(43) Veröffentlichungstag der Anmeldung: 17.03.1993
(73) Patentinhaber: MAN Roland Druckmaschinen AG, 63012 Offenbach (DE)
(72) Erfinder: Hajek, Josef, W-890 Friedberg (DE)

(56) Entgegenhaltungen:
- DE-A- 2 406 509
- DE-A- 2 758 900
- DE-C- 594 086
- DE-C- 618 892
- FR-A- 787 464
- US-A- 2 053 979
- US-A- 2 423 028
- US-A- 2 979 646
- US-A- 3 221 651
- DEUTSCHER DRUCKER Bd. 26, Nr. 30, 27. September 1990, OSTFILDERN DE Seiten W5 - W15 HELMUT SUSENBETH 'Rotationsleitst nde werden immer komplexere Steuerungs- und Automatisierunds-Systeme'

## Beschreibung

Die Erfindung betrifft einen Antrieb für eine Rollen-Rotationsdruckmaschine gemäß dem Oberbegriff des Anspruchs 1.

Bei einer gattungsbildenden Rotationnsdruckmaschine wurde bisher allen Druckeinheiten und Zusatzaggregaten eine gemeinsame horizontal liegende Hauptantriebswelle zugeordnet. Sie ist in Lagern gelagert und hat Kraftübertragungsstellen gegenüber jeder Druckeinheit. Jeder Kraftübertragungsstelle ist ein eigener Antriebsmotor zugeordnet. Kupplungen mit einer Stellung ermöglichen ein wahlweises Ein- und Ausrücken der einzelnen Druckeinheiten auf die Antriebswelle, so daß die einzelnen Druckeinheiten unabhängig voneinander antreibbar sind, um an abgeschalteten Druckeinheiten Wartungs- und Zurichtarbeiten durchführen zu können. Üblicherweise erfolgt die Kraftübertragung der Antriebsmotoren auf die Hauptantriebswelle entweder mittels Zahnräder, Zahnketten oder Riemen, und von dort über eine Vertikal- und weiteren Horizontalwellen durch Kegelräder auf die Druckeinheiten. Die Hauptantriebswelle dient gleichzeitig als Synchronisierungswelle der gekuppelten Druckeinheiten.

Zum Beispiel zeigt die DE-PS 975 145 einen Antrieb für eine Rollen-Rotationsdruckmaschine in Reihenanordnung, bei welchem die Druckeinheiten durch eigene Elektromotoren, die auf mehreren Hauptantriebswellen angeordnet sind, mittels an die jeweilige Hauptantriebswelle kuppelbaren Vertikalwellen angetrieben werden. Diese Einrichtung ist dazu gedacht, die Druckwerke einschließlich aller Hilfseinrichtungen wahlweise stillsetzen zu können, während die Farbwerke weiterlaufen. Diese Einrichtung ist für die Anwendung bei Druckmaschinen in Etagenbauweise zu aufwendig.

Die DE-PS 27 58 900 zeigt ebenfalls einen Antrieb einer Rollen-Rotationsdruckmaschine in Reihenbauweise, bei welchem jeder Druckeinheit ein eigener Antriebsmotor zugeordnet ist, der über eine Kupplung an eine horizontale Hauptantriebswelle ankuppelbar ist.

Die DE-C 594 086 zeigt eine Druckmaschine lediglich in Reihenbauweise, bei der die einzelnen Druckwerke durch je einen Motor einzeln antreibbar sind und zum Zusammenschluß zum größeren Maschinenverbund eine gemeinsame horizontal verlaufende Synchronwelle vorgesehen ist, an die jeder Motor lösbar ankuppelbar ist.

Die US-A 2,053,979 zeigt zwar ebenfalls Druckeinheiten, die eigene Antriebe aufweisen, befaßt sich aber mit dem Problem, die stärkeren mit den schwächeren Antrieben zu synchronisieren.

Da jedoch bei einem derartigen Wellenantrieb mit Horizontal- und Vertikalwellen, insbesondere bei Rollen-Rotationsdruckmaschinen in Etagenbauweise eine beachtliche Anzahl von Antriebsrädern, Zwischenrädern in Form von Kegelrädern und daraus resultierende Zahnspiele anfällt, ist eine Registerhaltigkeit innerhalb der gesamten Maschine aufgrund der auftretenden Passerfehler nur sehr schwer sicherzustellen.

So zeigt die DE-A-2 406 509 eine Rollenrotationsdruckmaschine in Etagenbauweise, bei der die Drucktürme durch eine horizontal verlaufende Synchronwelle verbunden sind, die Druckeinheiten an Vertikalwellen an- und abkuppelbar sind, in jeder der Druckeinheiten je ein Antriebsmotor und eine Kraftabgriffseinheit vorgesehen sind, mittels dieser die jeweilige Vertikalwelle zuschaltbar ist.

Davon ausgehend ist es die Aufgabe der Erfindung einen Antrieb für eine Rollen-Rotationsdruckmaschine zu schaffen, bei welchem die Druckeinheiten von Maschinen in Etagenbauweise individuell antreibbar sind und dennoch die Anzahl der Antriebsräder und somit der Zahnspiele verringert ist.

Gelöst wird diese Aufgabe gemäß der Erfindung durch die im kennzeichnenden Teil des Patentanspruchs 1 angegebenen Merkmale.

Da die einzelnen Druckeinheiten zu beliebigen Gruppen gekuppelt werden können, sind die vielfältigsten Produktionsmöglichkeiten gegeben. Die mit eigenem Antriebsmotor und Kraftabgriffseinheit ausgestatteten Druckeinheiten bilden somit Bausteine eines modularen Systems, das mittels Horizontal - und Vertikalwellen synchronisierbar ist. Mit der direkten Zuordnung der Antriebsmotoren und den integrierten Vertikalwellen bei Druckeinheiten in Etagenbauweise sind keine außerhalb der Druckeinheiten liegende Kegelradgetriebe einschließlich einer Befestigungskonsole erforderlich.

Die Erfindung wird nanchstehend anhand der Zeichnung beispielsweise erläutert. Es zeigt schematisch
- Fig. 1: eine Seitenansicht einer Rollen-Rotationsdruckmaschine in Etagenbauseise gemäß der Erfindung;
- Fig. 2: eine Seitenansicht einer weiteren Rollen-Rotationsdruckmaschine gemäß der Erfindung;
- Fig. 3 und 4: eine Seitenansicht der Rollen-Rotationsdruckmaschine gemäß Fig. 2 mit möglichen Papierführungen;
- Fig. 5: den Antrieb eines Druckwerkzylinders mittels eines Antriebsmotors.

Fig. 1 zeigt eine vollständige Druckmaschine mit sechs Druckeinheiten 1 bis 6, wobei jeweils zwei Druckeinheiten 1 und 4, 2 und 5, 3 und 6 übereinander in Etagenbauweise angeordnet sind und einem Falzapparat 7. Jede Druckeinheit 1 bis 6 weist einen eigenen Antriebsmotor 8 bis 13 und eine Kraftabgriffseinheit 14 bis 19 auf.

Entlang den Druckeinheiten 1, 2, 3 in der ersten Etage ist eine Horizontalwelle 21 angeordnet. Die übereinander angeordneten Druckeinheiten 1 und 4, 2 und 5, 3 und 6 sind jeweils mittels einer Vertikalwelle 22, 23, 24 verbindbar. Jeweils ein Antriebsrad 25 bis 30 für den anzutreibenden Druckwerkzylinder 20 der Druckeinheiten 1 bis 6, das sich in der jeweiligen Kraftabgriffseinheit 14 bis 19 befindet, wirkt über einen Antriebriemen mit dem jeweiligen Antriebsmotor 8 bis 13 zusammen. Jedes Antriebsrad 25 bis 30 ist innerhalb der jeweiligen Kraftabgriffseinheit 14 bis 19 in bekannter Weise, z.B. mittels Klauen-Kupplungen mit axialen Mitnehmern mit Schaltkupplung, wie sie im allgemeinen Maschinenbau verwendet werden, an eine Horizontal- 21 und/oder Vertikalwelle 22 ankuppelbar. Jeweils ein Druckwerkzylinder 20 einer Druckeinheit 1 bis 6 ist mittels je eines Antriebsmotors 8 bis 13 über die Kraftabgriffseinheiten 14 bis 19, an die der Druckwerkzylinder 20 in bekannter Weise ankuppelbar ist, antreibbar.

Die einzelnen Druckeinheiten 1 bis 6 haben zahlreiche übliche Einrichtungen, wie Farb- und Feuchtwerk, ihr Betrieb ist bekannt und wird daher nicht beschrieben. Ihr Antrieb als auch der der anderen Druckwerkzylinder erfolgt in bekannter Weise mittels eines Zahnradzugs, der den Antrieb von dem hauptangetriebenen Druckwerkzylinder 20 ableitet.

Die Wellen 21, 22, 23, 24 haben die Funktion von Synchronwellen. Alle Wellen 21, 22, 23, 24 sind in der dargetellten Weise mittels pneumatisch oder elektromechanisch betätigbaren Kupplungen 61 bis 65 zwischen den einzelnen Druckeinheiten 1 bis 6 teilbar.

Dieser so gestaltete, synchronisierbare Antrieb gestattet eine Zurichtung und registerhaltige Positionierung jeder beliebigen Druckeinheit 1 bis 6, unabhängig vom übrigen Maschinenverbund, ohne die Synchronisationsverbindung z.B. zum Falzapparat 7 zu unterbrechen.

Fig. 2 zeigt eine Variante der Ausführungsform gemäß Fig. 1. Die Maschine wird mit einem weiteren Falzapparat 37 und einer weiteren horizontalen Synchronwelle 38 für die Druckeinheiten 4, 5, 6 in der zweiten Etage ausgestattet. Diese Horizontalwelle 38 ist in Teilstücke 39 bis 41, die jeweils eine Druckeinheit 4, 5, 6 mit ihrer benachbarten verbindet, unterteilt. Die Teilstücke 39, 40, 41 sind in den Kraftabgriffseinheiten 17, 18, 19, die als Kegelradgetriebe ausgebildet sind, in bekannter Weise miteinander verbindbar. Die Horizontalwelle 38 ist nochmals zwischen den Druckeinheiten 4, 5, 6 mittels pneumatisch oder elektromechanisch betätigbarer Kupplungen 66, 67 teilbar und weist an diesen Stellen Zwischengetriebe 42, 43 in Form von Kegelradgetrieben auf, die die Aufgabe haben, den Drehsinn innerhalb eines Teilstückes 39, 40 der Welle 38 zu ändern.

Diese weitergebildete Ausführung des erfindungsgemäßen Antriebs ermöglicht ein Vertikalspliting, also eine diagonale Papierführung zwischen den Druckeinheiten 1 bis 6 der Druckmaschine in Etagenbauweise gleichzeitig zu den beiden Falzapparaten 7, 37 hin, wie es in Fig. 3 und 4 gezeigt ist. In Fig. 3 läuft eine erste Papierbahn 68 zur Druckeinheit 1, von dort über die Druckeinheit 4 zum Falzapparat 37. Eine zweite Papierbahn 69 läuft zur gleichen Zeit direckt zur Druckeinheit 5, von dort zum Falzapparat 37. Eine weitere Papierbahn 70 läuft diagonal von Druckeinheit 2 über Druckeinheit 6 zum Falzapparat 37, während eine Papierbahn 71 in üblicher Weise über die Druckeinheit 3 zum Falzapparat 7 läuft.

Einen ganz anderen Produktionsverlauf zeigt Fig. 4. Während die Papierbahnen 68 und 69 unverändert gemäß dem Verlauf der Fig. 3 verlaufen, wird die Papierbahn 70 jetzt von der Druckeinheit 2 zum Falzapparat 7, die Papierbahn 71 nun vertikal von Druckeinheit 3 über Druckeinheit 6 zum Falzapparat 7 geführt.

Bei einem derartigen Produktionsverlauf ist eine Änderung des Drehsinns der Teilstücke 39 bzw. 40 der Synchronisierungswelle 38 mittels der Zwischengetriebe 42 bzw. 43 erforderlich.

Fig. 5 zeigt stellvertretend für alle Druckeinheiten 1 bis 6 einen Antriebsmotor, z.B. 8, der mittels eines Antriebriemens 31 auf das Antriebsrad 25 eines Druckwerkzylinders 20 wirkt, wobei die Kraftübertragung des Antriebsrads 25 mittels eines auf einer gemeinsamen Welle sitzenden Zahnrades, das mit einem auf der Welle 59 des Druckwerkzylinders 20 sitzenden Zahnrades 60 in Eingriff steht, erfolgt.

Jede Druckeinheit 1 bis 6 ist über eine pneumatische oder elektromagnetische Eindeutigkeitskupplung 72 über eine der Synchronwellen 21 bis 24, 38 zu einem Maschinenverband manuell oder automatisch mittels Positioniereinrichtungen 73, 74 in bekannter Weise registerhaltig kuppelbar. Die Kupplung 72 kann auch als Überlastschutz dienen.

Mittels der direkten Zuordnung der Antriebsmotoren 8 bis 13 zu den Druckeinheiten 1 bis 6 und den integrierten Vertikalwellen 22, 23, 24 bei einer Rollen-Rotationsdruckmaschine in Etagenbauweise sind keine außerhalb der Druckeinheiten 1 bis 6 liegenden Kegelradgetriebe und Zwischenräder erforderlich, somit wurde eine erhebliche Verringerung von Passerfehlern erreicht.

## Patentansprüche

1. Rollenrotationsdruckmaschine, in der Druckeinheiten (1, 4; 2, 5; 3, 6) übereinander zu Drucktürmen (A, B, C) angeordnet sind, und mehrere Drucktürme (A, B, C) nebeneinander in Reihe vorgesehen sind, die Drucktürme (A, B, C) mindestens durch eine horizontal verlaufende Synchronwelle (21, 38) verbunden sind, die Druckeinheiten (1, 4; 2, 5; 3, 6) der Drucktürme (A, B, C) an Vertikalwellen (22, 23, 24) an- und abkuppelbar sind, in jeder der Druckeinheiten (1 bis 6) je ein Antriebsmotor (8 bis 13) und innerhalb jeder Druckeinheit (1 bis 6) je eine Kraftabgriffseinheit (14 bis 19) vorgesehen sind, in jeder Druckeinheit (1 bis 6) der zugeordnete Antriebsmotor (8 bis 13) mindestens einen Druckwerkzylinder (20) antreibt, mittels der zugeordneten Kraftabgriffseinheit (14 bis 19) jeweils die im jeweiligen Druckturm (A, B, C) angeordnete Vertikalwelle (22, 23, 24) zuschaltbar ist,
**dadurch gekennzeichnet, daß**
in jedem der Drucktürme (A, B, C) durch mindestens eine der Kraftabgriffseinheiten (z. B. 14 in A, 15 in B, 16 in C; Fig. 1) die Verbindung der Drucktürme (A, B, C) mit mindestens einer horizontal verlaufenden Synchronwelle (21, 38) herstellbar und diese Synchronwelle (21, 38) mit der zugeschalteten Vertikalwelle (22, 23, 24) verbindbar ist.

2. Rollenrotationsdruckmaschine nach Anspruch 1,
**dadurch gekennzeichnet, daß**
weitere Kraftabgriffseinheiten (z.Bsp. 17 in A, 18 in B, 19 in C; Fig. 2) eines jeden Druckturmes (A, B, C) jeweils mit einer weiteren horizontal verlaufenden Synchronwelle (38) verbindbar sind, während sie an die, bzw. von der zugeordneten Vertikalwelle (22, 23, 24) an-, bzw. abgekuppelt sind.

3. Rollenrotationsdruckmaschine nach Anspruch 1 und 2,
**dadurch gekennzeichnet, daß**
die Kraftabgriffseinheiten (14 bis 19) als Kegelradgetriebe ausgebildet sind, in der Weise, daß auf jeweils ein kuppelbares Kegelzahnrad der Horizontal-(21, 38) und der Vertikalwellen (22, 23, 24) Kraft mittels vom jeweiligen Antriebsmotor (8 bis 13) antreibbaren Antriebszahnrades (25 bis 30) des jeweiligen Druckwerkzylinders (20) übertragbar ist.

4. Rollenrotationsdruckmaschine nach einem der vorangehenden Ansprüche,
**dadurch gekennzeichnet, daß**
der Druckwerkzylinder (20), dem der jeweilige Antriebsmotor (8 bis 13) unmittelbar zugeordnet ist, der Plattenzylinder ist.

5. Rollenrotationsdruckmaschine nach einem der vorangehenden Ansprüche,
**dadurch gekennzeichnet, daß**
der Druckwerkzylinder (20), dem der jeweilige Antriebsmotor (8 bis 13) unmittelbar zugeordnet ist, der Gummituchzylinder ist.

6. Rollenrotationsdruckmaschine nach einem der vorangehenden Ansprüche,
**dadurch gekennzeichnet, daß**
sowohl die Horizontalwellen (21, 38) als auch die Vertikalwellen (22, 23, 24) mittels Kupplungen (61 bis 67) teilbar sind.

7. Rollenrotationsdruckmaschine nach Anspruch 3,
**dadurch gekennzeichnet, daß**
die Antriebsmotoren (8 bis 13) auf die Antriebsräder (25 bis 30) der anzutreibenden Druckwerkzylinder (20) mittels jeweils eines Antriebriemens (31 bis 36) wirken.

## Claims

1. Web-fed rotary printing machine, in which printing units (1, 4; 2, 5; 3, 6) are arranged one above the other to form printing towers (A, B, C), and several printing towers (A, B, C) are provided adjacently in a row, the printing towers (A, B, C) are connected by at least one horizontally extending synchronous shaft (21, 38), the printing units (1, 4; 2, 5; 3, 6) of the printing towers (A, B, C) can be coupled to, and uncoupled from, vertical shafts (22, 23, 24), a drive motor (8 to 13) is provided in each of the printing units (1 to 6) and inside each printing unit (1 to 6) there is provided a power pick-up unit (14 to 19), in each printing unit (1 to 6) the associated drive motor (8 to 13) drives at least one printing unit cylinder (20), and by means of the associated power pick-up unit (14 to 19) the vertical shaft (22, 23, 24) arranged in the respective printing tower (A, B, C) can be respectively coupled in,
**characterised in that**
in each of the printing towers (A, B, C) the connection of the printing towers (A, B, C) to at least one horizontally extending synchronous shaft (21, 38) can be made by way of at least one of the power pick-up units (e.g. 14 in A, 15 in B, 16 in C; Fig. 1), and this synchronous shaft (21, 38) can be connected to the coupled-in vertical shaft (22, 23, 24).

2. Web-fed rotary printing machine according to claim 1, **characterised in that**
further power pick-up units (e.g. 17 in A, 18 in B, 19 in C; Fig. 2) of each printing tower (A, B, C) can be connected respectively to a further horizontally extending synchronous shaft (38), whilst they are coupled to, or uncoupled from, the associated vertical shaft (22, 23, 24).

3. Web-fed rotary printing machine according to claim 1 and 2, **characterised in that**
the power pick-up units (14 to 19) are constructed as bevel gears such that force can be transmitted by means of the drive gear wheel (25 to 30) of the respective printing unit cylinder (20), which is drivable by the respective drive motor (8 to 13), respectively to one couplable bevel gear wheel of the horizonal shafts (21, 38) and the vertical shafts (22, 23, 24).

4. Web-fed rotary printing machine according to one of the preceding claims, **characterised in that**
the printing unit cylinder (20), with which the respective drive motor (8 to 13) is directly associated, is the plate cylinder.

5. Web-fed rotary printing machine according to one of the preceding claims, **characterised in that**
the printing unit cylinder (20), with which the respective drive motor (8 to 13) is directly associated, is the rubber blanket cylinder.

6. Web-fed rotary printing machine according to one of the preceding claims, **characterised in that**
both the horizontal shafts (21, 38) and the vertical shafts (22, 23, 24) can be separated by means of couplings (61 to 67).

7. Web-fed rotary printing machine according to claim 3, **characterised in that**
the drive motors (8 to 13) act on the drive wheels (25 to 30) of the printing unit cylinders (20) to be driven, by means respectively of a drive belt (31 to 36).

## Revendications

1. Presse rotative à imprimer à bobines, dans laquelle des unités d'impression (1, 4 ; 2, 5 ; 3, 6) sont disposées en étant superposées pour former des tours d'impression (A, B, C) et plusieurs tours d'impression (A, B, C) sont prévus côte-à-côte en série, les tours d'impression (A, B, C) sont reliées au moins par un arbre horizontal de synchronisation (21, 38), les unités d'impression (1, 4 ; 2, 5 ; 3, 6) des tours d'impression (A, B, C) peuvent être accouplées à des arbres verticaux (22, 23, 24) et en être désaccouplées, et dans laquelle respectivement un moteur d'entraînement (8 à 13) est prévu dans chacune des unités d'impression (1 à 6) et respectivement une unité de prise de force (14 à 19) est prévue à l'intérieur de chaque unité d'impression (1 à 6), et dans laquelle dans chaque unité d'impression (1 à 6), le moteur d'entraînement associé (8 à 13) entraîne au moins un cylindre (20) d'un mécanisme d'impression, et respectivement l'arbre vertical (22, 23, 24) disposé dans la touche d'impression respective (A, B, C) peut être activé au moyen de l'unité associée de prise de force (14 à 19), caractérisée en ce que dans chacune des tours d'impression (A, B, C), la liaison des tours d'impression (A, B, C) avec au moins un arbre horizontal de synchronisation (21, 38) peut être établie à l'aide d'au moins l'une des unités de prise de force (par exemple 14, dans A, 15 dans B, 16 dans C ; figure 1), et cet arbre de synchronisation (21, 38) peut être relié à l'arbre vertical activé (22, 23, 24).

2. Presse rotative à imprimer à bobines selon la revendication 1, caractérisée en ce que d'autres unités de prise de force (par exemple 17 dans A, 18 dans B, 19 dans C ; figure 2) de chaque tour d'impression (A, B, C) peuvent être reliées respectivement à un autre arbre horizontal de synchronisation (38) alors qu'elles sont accouplées à l'arbre vertical associé (22, 23, 24) ou en sont désaccouplées.

3. Presse rotative à imprimer à bobines selon les revendications 1 et 2, caractérisée en ce que les unités de prise de force (14 à 19) sont agencées sous la forme de mécanisme à pignons coniques, de telle sorte qu'une force peut être appliquée respectivement à un pignon conique, qui peut être accouplée, des arbres horizontaux (21, 38) et des arbres verticaux (22, 23, 24), à l'aide d'un pignon d'entraînement (25, 30), qui peut être entraîné par le moteur d'entraînement respectif (8 à 13), du cylindre respectif (20) du mécanisme d'impression.

4. Presse rotative à imprimer à bobines selon les revendications précédentes, caractérisée en ce que le cylindre (20) du mécanisme d'impression, auquel est associé directement le moteur d'entraînement respectif (8 à 13), est le cylindre porte-plaque.

5. Presse rotative à imprimer à bobines selon l'une des revendications précédentes, caractérisée en ce que le cylindre (20) du mécanisme d'impression, auquel le moteur d'entraînement respectif (8 à 13) est associé directement, est le cylindre porte-blanchet.

6. Presse rotative à imprimer à bobines selon l'une des revendications précédentes, caractérisée en ce qu'aussi bien les arbres horizontaux (21, 38) que les arbres verticaux (22, 23, 24) peuvent être séparés au moyen d'embrayages (61 à 67).

7. Presse rotative à imprimer à bobines selon la revendication 3, caractérisée en ce que les moteurs d'entraînement (8 à 13) agissent sur les pignons d'entraînement (25 à 30) des cylindres (20), qui doivent être entraînés, du mécanisme d'impression à l'aide d'une courroie d'entraînement respective (31 à 36).
